# EUROPÄISCHE PATENTSCHRIFT

(11) **EP 0 528 174 B1**
(45) Veröffentlichungstag und Bekanntmachung des Hinweises auf die Patenterteilung: **17.09.1997**
(21) Anmeldenummer: 92112041.6
(22) Anmeldetag: 15.07.1992
(51) Int. Cl.: E03C 1/06

(54) **Wandstange für Brausen**
Wall-slidebar for showers
Barre murale pour douches

(30) Priorität: 23.07.1991 DE 4124353
(43) Veröffentlichungstag der Anmeldung: 24.02.1993
(73) Patentinhaber: FRIEDRICH GROHE AKTIENGESELLSCHAFT, D-58675 Hemer (DE)
(72) Erfinder: Bischoff, Bernd, D-58675 Hemer (DE); Hochstein, Detlef, D-58675 Hemer (DE)

(56) Entgegenhaltungen:
- EP-A- 0 105 115
- BE-A- 643 115
- DE-U- 8 801 060
- DE-U- 8 909 996

## Beschreibung

Die Erfindung betrifft eine Wandstange für eine Brause, wobei die Wandstange an den Endbereichen von an der Gebäudewand mit Schrauben befestigbaren, konsolartigen Halterungen in jeweils einer Sackbohrung aufgenommen ist.
Eine Vorrichtung dieser Art ist beispielsweise aus der DE-PS 28 44 191 bekannt. Außerdem ist es aus dem DE-GM 69 22 086 bereits bekannt, um ein unbeabsichtigtes Lösen bzw. Herausziehen der Wandstange aus den Stützen zu vermeiden, Raststifte in den Stützen anzuordnen, mit denen die Rohrenden bajonettartig verrastet werden.

Der Erfindung liegt die Aufgabe zugrunde, die im Oberbegriff des Anspruchs 1 angegebene Vorrichtung zu verbessern und insbesondere so auszubilden, daß mit einfachen Mitteln eine stabile Befestigung der Wandstange erzielbar ist, wobei es mit zur Aufgabe gehört, die Befestigung lösbar auszubilden, um beispielsweise Funktionselemente wie Brausehalter, Seifenschalen etc. nachrüsten zu können.
Diese Aufgabe wird erfindungsgemäß dadurch gelöst, daß zur Verbindung des Tragarms mit der Wandstange eine in die Radialbohrung einführbare Buchse vorgesehen ist, die mittels Rustzungen mit dem Tragarm verrustbar ist, wobei in der Buchse die Schraube zur Wandbefestigung angeordnet und die Wandstange als Rohr ausgebildet ist. Weitere Ausgestaltungen der Erfindung sind in den Ansprüchen 2 bis 6 angegeben.

Mit der vorgeschlagenen Lösung wird eine stabile Befestigung zwischen Wandstange und Gebäudewand ermöglicht. Vorteilhaft können hierbei die tragenden, für die Stabilität der Vorrichtung erforderlichen Teile getrennt von den dekorativen Bauteilen hergestellt werden. Auch ist ein einfaches Demontieren der als Konsolen ausgebildeten Halterungen zur Nachrüstung von Funktionselementen, z.B. Seifenschalen, ermöglicht.

Ein Ausführungsbeispiel der Erfindung ist in der Zeichnung dargestellt und wird im folgenden näher beschrieben. Es zeigt
- Figur 1: eine zum Teil dargestellte, an einer Gebäudewand befestigte Wandstange im Längsschnitt;
- Figur 2: die in Figur 1 gezeigte Wandstange im Längsschnitt;
- Figur 3: die Wandstange gemäß Figur 2 in Draufsicht;
- Figur 4: die Wandstange gemäß Figur 2 um 90° gedreht in Seitenansicht;
- Figur 5: den in Figur 1 gezeigten Tragarm in Draufsicht;
- Figur 6: den Tragarm gemäß Figur 5 in Vorderansicht;
- Figur 7: den Tragarm gemäß Figur 5 um 180° gedreht;
- Figur 8: den Tragarm gemäß Figur 6 in der Schnittebene VIII;
- Figur 9: den Tragarm gemäß Figur 7 in der Schnittebene IX;
- Figur 10: den Tragarm gemäß Figur 5 in der Schnittebene X;
- Figur 11: die in Figur 1 gezeigte Buchse im Längsschnitt;
- Figur 12: die Buchse gemäß Figur 1 in Draufsicht;
- Figur 13: die in Figur 1 gezeigte Hülse im Längsschnitt;
- Figur 14: die Hülse gemäß Figur 13 in Draufsicht.

Die in Figur 1 zum Teil gezeigte Wandstange 1 wird an ihren Endbereichen jeweils von einer Halterung 2 aufgenommen, mit der die Wandstange 1 mit Abstand zu einer Gebäudewand 5 mit Hilfe jeweils einer Schraube 21 fixierbar ist. Die Halterung 2 ist dabei aus einem Tragarm 3 und einer den Tragarm 3 verdeckenden Dekorhaube 4 gebildet. Die an der Wandstange 1 auftretenden Kräfte werden hierbei von den Tragarmen 3 und den Schrauben 21 aufgenommen. Die Dekorhaube 4 dient der geschmacklichen und hygienischen Ausgestaltung der Halterung 2.
Die rohrförmig ausgebildete Wandstange 1 ist an ihren Endbereichen jeweils mit einer Radialbohrung 11 und diesen Bohrungen gegenüberliegend mit jeweils einem im Durchmesser größeren, zum Endbereich offenen Langloch 12 versehen, wie es insbesondere aus Figur 2 und 4 zu entnehmen ist.
Die Dekorhaube 4 ist aus einer Hülse 4a und einer Kappe 4b gebildet. Die Hülse 4a ist auf den Tragarm 3 aufschiebbar und mit einer sackförmigen Radialöffnung 41 zur Aufnahme der Wandstange 1 versehen. An der vorstehenden Stirnseite der Hülse 4a sind an der Innenseite Vorsprünge 42 ausgebildet, hinter die an der Kappe 4b ausgebildete Schnappnasen in der Stecklage fassen und die Kappe 4b somit lösbar mit der Hülse 4a verbinden.
Konzentrisch im Tragarm 3 ist eine Aufnahmebohrung 33 ausgebildet, wie es aus den Figuren 6, 8, 9 und 10 der Zeichnung zu entnehmen ist. Senkrecht zur Aufnahmebohrung 33 und parallel zur Mittelachse der Wandstange 1 ist ein Formzapfen 32 ausgebildet, der in die Wandstange 1 einführbar ist, wie es aus Figur 1 der Zeichnung zu entnehmen ist. Zur Verbindung des Tragarms 3 mit der Wandstange 1 ist außerdem eine Buchse 31 mit Rastzungen 311 vorgesehen (Figur 11,12), die in die Aufnahmebohrung 33 des Tragarms 3 eingeschoben und in der Stecklage von den Rastzungen 311 gesichert wird.

Die Vormontage der Wandstange 1 mit den Halterungen 2 kann in folgender Weise geschehen:
Die Tragarme 3 werden jeweils mit der Hülse 4a versehen, wonach die Wandstange 1 mit jeweils einem Endbereich durch die Radialöffnung 41 der Hülse 4a auf dem Formzapfen 32 des Tragarms 3 geschoben wird. In dieser Stellung ist die Hülse 4a von der Wandstange 1 festliegend auf dem Tragarm 3 axial gehaltert. Die Wandstange 1 wird hiernach mit der Radialbohrung 11 so gedreht, daß sie mit der Aufnahmebohrung 33 des Tragarms 3 fluchtet. Nunmehr kann die Buchse 31 in die Aufnahmebohrung 33 eingeschoben und mit den Rastzungen 311 in der Stecklage verrastet werden. Die Hülse 4a mit dem Tragarm 3 ist somit formschlüssig mit der Wandstange 1 verbunden. Die Halterung 2 ist mit der Wandstange 1 in dieser Position verriegelt.
Bei der Installation an einer Gebäudewand 5 kann somit unmittelbar die Schraube 21 in ein in der Gebäudewand 5 vorbereitetes Dübelloch eingedreht werden. In der Buchse 31 ist hierbei zur Aufnahme der Schraube 21 ein Schlitz 312 vorgesehen, mit dem eine Justierung der Wandstange 1 ermöglicht wird. Das der Radialbohrung 11 gegenüberliegende Langloch 12 dient hierbei einem bequemen Einschieben der Buchse 31 und der guten Zugänglichkeit beim Eindrehvorgang der Schraube 21 in die bäudewand 5.
Beim Festdrehen der Schraube 21 wird über die Buchse 31 der Formzapfen 32 radial gegen die Innenwandung der rohrförmigen Wandstange 1 gedrückt, die wiederum mit ihrem Außenmantel gegen eine zylindrische Anlagefläche 34 des Tragarms 3 gedrückt wird und somit spielfrei von dem Tragarm 3 an der Gebäudewand 5 gehalten ist.
Nachdem die Wandstange 1 an der Gebäudewand 5 ausgerichtet und mit den Schrauben 21 in den beiden Tragarmen 3 verspannt ist, kann die Stirnseite der nunmehr fest auf dem Tragarm 3 angeordneten Hülse 4a mit den Kappen 4b verschlossen werden, so daß die Einrichtung hiernach betriebsbereit ist.
Durch Entfernen der Kappe 4b kann unmittelbar die Schraube 21 aus der Gebäudewand 5 gelöst werden, worauf dann die Buchse 31 aus der Aufnahmebohrung 33 entfernt werden kann, so daß danach die Halterung 2 von der Wandstange 1 an der einen Seite abgezogen und evtl. Brausehalter ausgetauscht und/oder eine Seifenschale etc. nachgerüstet werden kann. Die Halterung 2 ist danach in gleicher Weise, wie vorstehend aufgeführt, erneut an der Gebäudewand 5 zu befestigen.

## Patentansprüche

1. Wandstange für eine Brause, wobei die Wandstange (1) an den Endbereichen von an der Gebäudewand (5) mit Schrauben (21) befestigbaren, konsolartigen Halterungen (2) in jeweils einer Sackbohrung aufgenommen ist und an jedem Endbereich der Wandstange (1) wenigstens eine Radialbohrung (11) vorgesehen ist, die in der Stecklage mit der Bohrung der Halterung (2) für die Wandbefestigung fluchtet, so daß jeweils mit einer Schraube (21) die Halterung (2) zusammen mit der Wandstange (1) an der Gebäudewand (5) befestigbar ist, dadurch gekennzeichnet, daß zur Verbindung des Tragarms (3) mit der Wandstange (1) eine in die Radialbohrung (11) einführbare Buchse (31) vorgesehen ist, die mittels Rastzungen (311) mit dem Tragarm (3) verrastbar ist, wobei in der Buchse (31) die Schraube (21) zur Wandbefestigung angeordnet und die Wandstange (1) als Rohr ausgebildet ist.

2. Wandstange nach Anspruch 1, dadurch gekennzeichnet, daß die Halterung (2) von einem Tragarm (3) und einer Dekorhaube (4) gebildet ist, wobei die Dekorhaube (4) aus einer etwa zylindrischen Hülse (4a), die eine Radialöffnung (41) als Sacköffnung für die Einführung der Wandstange (1) aufweist, und einer die vorstehende Stirnseite der Hülse (4a) verschließenden Kappe (4b) besteht, so daß der Tragarm (3) von der Dekorhaube (4) verdeckt ist.

3. Wandstange nach Anspruch 1 oder 2, dadurch gekennzeichnet, daß am Tragarm (3) ein Formzapfen (32) ausgebildet ist, auf den die rohrförmige Wandstange (1) aufschiebbar ist, wobei in der zusammengesteckten Position von Tragarm (3) mit Hülse (4a) und Wandstange (1) durch Einsetzen der Buchse (31) die Teile miteinander verriegelt sind.

4. Wandstange nach einem der Ansprüche 1 bis 3, dadurch gekennzeichnet, daß die rohrförmige Wandstange (1) an der der Radialbohrung (11) gegenüberliegenden Seite in der Rohrwandung ein im Durchmesser größeres, zur Stirnseite offenes Langloch (12) aufweist, so daß die Buchse (31) einfach einsteckbar und die Schraube (21) gut handhabbar ist.

5. Wandstange nach einem der Ansprüche 2 bis 4, dadurch gekennzeichnet, daß die Kappe (4b) mit Schnappnasen in der Stecklage gehalten ist.

6. Wandstange nach einem der Ansprüche 1 bis 5, dadurch gekennzeichnet, daß in der Buchse 31 zur Aufnahme der Schraube (21) ein Schlitz (312) zur Justierung der Halterung (2) vorgesehen ist.

## Claims

1. Wall bar for a shower, the end regions of the wall bar (1) being accommodated by bracket-like holders (2), each end region being accommodated in a blind bore, which holders (2) can be fastened to the building wall (5) using screws (21), and there being provided in each end region of the wall bar (1) at least one radial bore (11), which, in the inserted position, aligns with the bore in the holder (2) for fastening to the wall, so that each of the holders (2), together with the wall bar (1), can be fastened to the building wall (5) using one screw (21), characterised in that for connecting the supporting arm (3) to the wall bar (1) there is provided a bush (31), which can be introduced into the radial bore (11) and can be locked together with the supporting arm (3) by means of locking tongues (311), the screw (21) for fastening to the wall being arranged in the bush (31), and the wall bar (1) being in the form of a tube.

2. Wall bar according to claim 1, characterised in that the holder (2) is formed by a supporting arm (3) and a decorative cover (4), the decorative cover (4) consisting of an approximately cylindrical sleeve (4a), which has a radial bore (41) providing the blind bore for introduction of the wall bar (1), and a cap (4b) closing off the projecting end face of the sleeve (4a), so that the supporting arm (3) is concealed by the decorative cover (4).

3. Wall bar according to claim 1 or claim 2, characterised in that there is formed on the supporting arm (3) a shaped peg (32), over which the tubular wall bar (1) can be pushed, and when the supporting arm (3) together with the sleeve (4a) and wall bar (1) are in the assembled position the parts are interlocked by insertion of the bush (31).

4. Wall bar according to any one of claims 1 to 3, characterised in that the tubular wall bar (1) has, in the wall of the tube on the opposite side from the radial bore (11), an elongate hole (12) of larger diameter, which is open to the end face, so that the bush (31) can be inserted easily and the screw (21) is easy to manipulate.

5. Wall bar according to any one of claims 2 to 4, characterised in that the cap (4b) is held in the inserted position by means of snap-in lugs.

6. Wall bar according to any one of claims 1 to 5, characterised in that the bush (31) for accommodating the screw (21) is provided with a slot (312) for adjustment of the holder (2).

## Revendications

1. Barre murale pour une douche, cette barre (1) étant logée dans chaque fois un trou borgne au niveau des extrémités des supports (2) en forme de consoles fixées au mur (5) par des vis (21), et ce qu'au niveau de chaque extrémité de la barre (1) il est prévu au moins un perçage radial (11) aligné avec le perçage du support (2) pour la fixation murale, en position engagée, de façon qu'une vis (21) permette de fixer le support (2) et la barre murale (1) au mur (5),
caractérisée par
· un manchon (31) qui se glisse dans le perçage radial (11) pour relier le bras de support (3) à la barre murale (1), ce manchon ayant des languettes d'accrochage (311) pour s'accrocher au bras de support (3), le manchon (31) recevant la vis (21) de fixation murale, et
· la barre (1) réalisé en forme de tube.

2. Barre murale selon la revendication 1,
caractérisée en ce que
le support (2) est formé d'un bras de support (3) et d'un cache de décoration (4), le cache (4) ayant un manchon (4a) sensiblement cylindrique, avec une ouverture radiale (41) comme ouverture borgne pour introduire la barre murale (1) ainsi qu'un capuchon (4b) qui ferme la face frontale en saillie du manchon (4a), pour que le bras de support (3) soit couvert par le cache de décoration (4).

3. Barre murale selon la revendication 1 ou 2,
caractérisée en ce que
le bras de support (3) comporte un prolongement moulé (32) sur lequel s'emmanche la barre murale tubulaire (1), et lorsque le bras de support (3) avec le manchon (4a) et la barre murale (1) sont emmanchés, les pièces se verrouillent par la mise en place du manchon (31).

4. Barre murale selon l'une des revendications 1 à 3,
caractérisée en ce que
la barre (1) tubulaire comporte du côté opposé au perçage radial (11), dans la paroi du tube, un trou oblong (12) de plus grand diamètre, ouvert vers la face frontale pour que le manchon (31) puisse s'emmancher simplement et que la vis (21) utilise facilement.

5. Barre murale selon l'une des revendications 1 à 4,
caractérisée en ce que
le capuchon (4b) est maintenu en position engagée par des becs d'encliquetage.

6. Barre murale selon l'une des revendications 1 à 5,
caractérisée en de qu'
une fente (312) pour ajuster le support (2) est prévue dans le manchon (31) pour recevoir la vis (21).
